# EUROPÄISCHE PATENTSCHRIFT

(11) **EP 2 366 860 B1**
(45) Veröffentlichungstag und Bekanntmachung des Hinweises auf die Patenterteilung: **03.05.2017**
(21) Anmeldenummer: 11157147.7
(22) Anmeldetag: 07.03.2011
(51) Int. Cl.: E05F 15/72

(54) **Schiebetüranlage sowie Verfahren zum Betrieb einer Schiebetüranlage**
Sliding door assembly and method for operating a sliding door assembly
Installation de porte coulissante et procédé de fonctionnement d'une installation de porte coulissante

(30) Priorität: 15.03.2010 DE 102010002870
(43) Veröffentlichungstag der Anmeldung: 21.09.2011
(73) Patentinhaber: GEZE GmbH, 71229 Leonberg (DE)
(72) Erfinder: Holzinger, Reno, 74214, Schöntal-Bieringen (DE); Dr. Hucker, Matthias, 76359, Marxzell (DE); Katz, Eugen, 71139, Ehningen (DE)

(56) Entgegenhaltungen:
- EP-A2- 1 092 829
- EP-A2- 1 849 950
- DE-A1- 19 753 132
- DE-A1-102004 060 282
- DE-A1-102006 020 372

## Beschreibung

Die Erfindung geht aus von einer Schiebetüranlage nach dem Oberbegriff des Patentanspruchs 1 sowie von einem Verfahren zum Betrieb einer Schiebetüranlage nach dem Oberbegriff des Patentanspruchs 9.

Aus der DE 197 53 132 A1 ist eine Schiebetüranlage mit einer Antriebseinrichtung zum automatischen Betrieb mindestens eines Schiebeflügels bekannt. Eine Steuerungseinrichtung dient zur Ansteuerung der Antriebseinrichtung. Zur Erkennung von Gefahrensituationen, insbesondere des Auftretens von Feuer, Rauch oder dergleichen, ist eine Meldereinrichtung vorgesehen, beispielsweise ein Rauchmelder, wobei die Meldereinrichtung beim Vorliegen einer Gefahrensituation ein diese Gefahrensituation anzeigendes Signal an die Steuerungseinrichtung abgibt. Die Steuerungseinrichtung ist so ausgebildet, dass beim Vorliegen einer durch die Meldereinrichtung erfassten Gefahrensituation ein automatisches, durch die Antriebseinrichtung bewirktes Schließen des Schiebeflügels erfolgt. Die Antriebseinrichtung weist hierzu einen mechanischen oder elektrischen Notantrieb auf, welcher auch bei Ausfall des elektrischen Energieversorgungsnetzes ein Schließen des Schiebeflügels sicherstellt, um einen rauchdichten und/oder feuerfesten Abschluss zu bilden. Um bei geschlossenem Schiebeflügel ein Verlassen des Gefahrenbereichs zu ermöglichen, ist der Schiebeflügel manuell aufschwenkbar ausgebildet, wobei eine Schließeinrichtung, z.B. ein Federkraftspeicher, zur Wiederherstellung des feuer- und/oder rauchdichten Abschlusses, d.h. zur Rückführung des aufgeschwenkten Schiebeflügels in seine Geschlossenlage vorgesehen ist. Nachteilig bei dieser bekannten Lösung ist, dass für den aufschwenkbaren Schiebeflügel zur Sicherstellung eines ausreichend breiten Fluchtwegs ein Schwenkbereich bereitgestellt werden muss, welcher nicht durch das Abstellen von Gegenständen oder dergleichen eingeschränkt werden darf. Auch durch bestimmte bauseits gegebene Anordnungen der Gebäudewände kann sich eine wesentliche Einschränkung des Schwenkbereichs und somit der Breite des Fluchtwegs ergeben. Um das Anschlagen des aufschwenkbaren Schiebeflügels gegen eine Gebäudewand oder andere ortsfeste Gegenstände zu verhindern, kann eine Einrichtung zur Öffnungsbegrenzung erforderlich sein, welche üblicherweise als Bodenstopper ausgebildet ist und somit eine Stolperfalle darstellen kann. Die Schiebeflügel müssen, da sie zusätzlich zu den Schiebebeschlägen auch mit Schwenkbeschlägen versehen sind, relativ stabil ausgebildet werden, was optisch nachteilig sein kann.

Der Erfindung liegt die Aufgabe zugrunde, eine gattungsgemäße Schiebetüranlage derart weiterzuentwickeln, dass sie einfach aufgebaut ist, einen geringeren Platzbedarf aufweist und universell einsetzbar ist.

Die Aufgabe wird durch die Merkmale der Patentansprüche 1 und 9 gelöst. Die Unteransprüche bilden vorteilhafte Ausgestaltungsmöglichkeiten der Erfindung. An der Schiebetüranlage ist eine Notschalteinrichtung vorhanden, durch deren Betätigung ein durch die Antriebseinrichtung bewirktes Öffnen des Schiebeflügels zur Freigabe eines Flucht- und Rettungswegs auslösbar ist, wobei nach Wegfall der Betätigung der nichtrastend ausgebildeten Notschalteinrichtung ein durch die Antriebseinrichtung bewirktes Schließen des Schiebeflügels erfolgt.

Diese Lösung eliminiert viele der beim eingangs beschriebenen Stand der Technik vorliegenden Nachteile:
Durch den Verzicht auf die manuelle Aufschwenkbarkeit der Schiebeflügel wird der Platzbedarf der Schiebetüranlage wesentlich reduziert, d.h. es können beispielsweise in unmittelbarer Nähe des Fluchtwegs der Schiebetüranlage Gegenstände aufgestellt oder montiert werden, ohne den Fluchtweg zu behindern. Auch bestimmte Anordnungen der Gebäudewände, die beim Stand der Technik den Fluchtweg eingeschränkt hätten, haben bei der erfindungsgemäßen Lösung keinen negativen Einfluss mehr.

Durch den Wegfall der für die Aufschwenkbarkeit und das Schließen der Schiebeflügel dienenden mechanischen Komponenten wird der Wartungsaufwand der Schiebetüranlage wesentlich reduziert.

Durch den Wegfall der Bodenstopper werden außerdem Stolperfallen vermieden.

Die Schiebeflügel lassen sich wesentlich filigraner und somit optisch ansprechender gestalten, da sie lediglich aufgehängt sind und keine Schwenkbeschläge mehr tragen müssen. Ferner können die Schiebeflügel auch leichter ausgebildet werden, wodurch auch größere Schiebeflügel und/oder größere Öffnungsweiten realisiert werden können.

Auch beim Auftreten von Windlast, insbesondere bei dem bei Bränden auftretenden Luftzug, ist noch ein sicheres Schließen der Schiebeflügel möglich, da diese quer zu der Luftströmung bewegt und hierdurch somit kaum behindert werden.

Die Antriebseinrichtung kann eine redundant, d.h. mit mindestens zwei Antriebsmotoren ausgebildete, elektrische Motoreneinrichtung aufweisen. Somit ist auch bei einer Störung eines der Antriebsmotoren prinzipiell noch ein Weiterbetrieb der Schiebetüranlage möglich.

Die Antriebseinrichtung kann außerdem auch eine redundant, d.h. mit mindestens einem Netzteil und mindestens einem elektrischen Energiespeicher ausgebildete, elektrische Energieversorgung aufweisen. Somit ist auch bei einer Störung des elektrischen Energieversorgungsnetzes prinzipiell noch ein Weiterbetrieb der Schiebetüranlage möglich.

Außerdem kann auch die Sensoreinrichtung redundant ausgebildet sein, indem sie mindestens zwei Sensorelemente aufweist. Somit ist auch bei einer Störung eines der Sensorelemente prinzipiell noch eine Erfassung einer im Bereich der Schiebetüranlage befindlichen Person möglich.

Ferner kann auch die Meldereinrichtung redundant ausgebildet sein, indem sie mindestens zwei Melderelemente aufweist. Somit ist auch bei einer Störung eines der Melderelemente prinzipiell noch eine Erfassung einer Gefahrensituation möglich.

Auch die Notschalteinrichtung kann redundant ausgebildet sein, indem sie z.B. mindestens zwei unabhängig voneinander funktionierende Schaltkontakte aufweist. Somit ist auch bei einer Störung eines der Schaltkontakte prinzipiell noch eine Erfassung einer manuellen Notschalterbetätigung möglich.

Außerdem kann auch die Steuerungseinrichtung eine redundant, d.h. mit mindestens zwei Rechnereinheiten ausgebildete Rechnereinrichtung aufweisen. Indem die Signale der Sensoreinrichtung, der Notschalteinrichtung und der Meldereinrichtung allen Rechnereinheiten zugeleitet werden und zwischen allen Rechnereinheiten ein kontinuierlicher Datenaustausch stattfindet, wird eine optimale Absicherung gegen Störungen jeglicher Art gewährleistet.

Im Nachfolgenden wird ein Ausführungsbeispiel in der Zeichnung anhand der Figuren näher erläutert.

Dabei zeigen:
- Fig. 1: eine erfindungsgemäße Schiebetüranlage in Frontansicht;
- Fig. 2: eine schematische Darstellung der Steuerungseinrichtung der Antriebseinrichtung der Schiebetüranlage.

In der Fig. 1 ist eine erfindungsgemäße Schiebetüranlage 1 in Frontansicht dargestellt. Die Schiebetüranlage 1 weist zwei von einer Antriebseinrichtung 2 gegenläufig angetriebene Schiebeflügel 3 auf, welche mittels einer nicht dargestellten Führungseinrichtung, beispielsweise einer Laufschiene, auf welcher mit den Schiebeflügeln 3 verbundene Rollenwagen abrollen, linear verschiebbar geführt sind. Der durch die Schiebeflügel 3 verschließbare Durchgangsbereich der Schiebetüranlage 1 wird seitlich durch Festfelder 5 und obenseitig die Antriebseinrichtung 2 sowie durch Oberlichter 6 begrenzt.

Der sichere Zustand der Schiebetüranlage 1 ist bei diesem Ausführungsbeispiel durch die Geschlossenlage der Schiebeflügel 3 definiert, d.h. beim Auftreten einer Gefahrensituation, insbesondere beim Auftreten von Feuer, Rauch oder dergleichen, muss die Schiebetüranlage 1 einen rauchdichten und/oder feuerfesten Abschluss bilden. Alle für die Rauchdichtigkeit und/oder Feuerresistenz maßgeblichen Komponenten der Schiebetüranlage 1 sind hierzu rauchdicht und/oder hitzebeständig ausgebildet.

Bei abweichenden, hier nicht dargestellten Ausführungsbeispielen kann der sichere Zustand der Schiebetüranlage 1 auch anders, beispielsweise durch die Offenlage der Schiebeflügel 3 definiert sein.

Die Antriebseinrichtung 2 weist eine Steuerungseinrichtung 7 auf, durch welche eine elektrische Motoreneinrichtung ansteuerbar ist. Die Motoreneinrichtung ist redundant ausgebildet, d.h. sie besteht aus zwei Antriebsmotoren 11a, 11 b, deren Abtriebswellen drehfest miteinander gekoppelt sein können und über ein Getriebe 12 sowie eine nicht dargestellte Kraftübertragungseinrichtung, beispielsweise einen umlaufenden Treibriemen, auf die Schiebeflügel 3 wirken. Alternativ kann die Motoreneinrichtung auch einen Antriebsmotor mit mehreren, zueinander redundanten Wicklungen aufweisen.

Die elektrische Energieversorgung der Antriebseinrichtung 2 ist ebenfalls redundant ausgebildet, d.h. neben einem Netzteil 13, welches mit dem elektrischen Energieversorgungsnetz verbunden ist, ist zusätzlich ein elektrischer Energiespeicher 14, beispielsweise ein Akku, vorhanden, welcher bei einem Ausfall des elektrischen Energieversorgungsnetzes und/oder der Netzteils 13 zumindest das Erreichen des sicheren Zustands der Schiebetüranlage 1, gegebenenfalls sogar auch noch einen begrenzten Weiterbetrieb der Schiebetüranlage 1 ermöglicht.

Das Auftreten der vorgenannten Gefahrensituation ist durch eine Meldereinrichtung 8, beispielsweise Rauchmelder, detektierbar, wobei die Meldereinrichtung 8 ein das Vorliegen der Gefahrensituation anzeigendes Signal an die Steuerungseinrichtung 7 abgibt.

Ferner weist die Schiebetüranlage 1 eine Sensoreinrichtung 10 auf, welche ein die Bewegung und/oder Anwesenheit von Personen im Bereich der Schiebetüranlage 1 anzeigendes Signal an die Steuerungseinrichtung 7 abgibt.

Zur Einleitung einer Öffnung der Schiebeflügel 3 zur Freigabe eines Fluchtwegs ist eine Notschalteinrichtung 9, beispielsweise Nottaster, vorhanden. Bei manueller Betätigung der Notschalteinrichtung 9 wird ein Signal an die Steuerungseinrichtung 7 abgegeben, woraufhin ein durch die Antriebseinrichtung 2 bewirktes Öffen der Schiebeflügel 3 erfolgt. Die Notschalteinrichtung 9 ist nichtrastend ausgebildet, d.h. nach Wegfall der Betätigung der Notschalteinrichtung 9 erfolgt, ggf. nach Ablauf einer kurzen Offenhaltezeit, ein durch die Antriebseinrichtung 2 bewirktes Schließen der Schiebeflügel 3, um nach dem Passieren der flüchtenden Person(en) den sicheren Zustand der Schiebetüranlage 1, d.h. die Geschlossenlage der Schiebeflügel 3, wiederherzustellen.

Für Situationen, in welchen trotz Betätigung der Notschalteinrichtung 9 keine Öffnung der Schiebeflügel 3 durch die Antriebseinrichtung 2 erfolgt, sind an den Schiebeflügeln 3 jeweils Griffeinrichtungen 4, z.B. Griffmulden, angeordnet, welche ein manuelles Aufschieben der Schiebeflügel 3 ermöglichen, wobei nach dem manuellen Aufschieben und ggf. nach Ablauf einer kurzen Offenhaltezeit ein durch die Antriebseinrichtung 2 bewirktes Schließen der Schiebeflügel 3 erfolgt.

Neben der elektrischen Motoreneinrichtung und der elektrischen Energieversorgung der Antriebseinrichtung 2 sind auch weitere Komponenten der Schiebetüranlage 1 redundant ausgebildet, und zwar die Meldereinrichtung 8, die Notschalteinrichtung 9 und die Sensoreinrichtung 10, d.h. bei Störung oder Ausfall eines Elements dieser Einrichtungen ist prinzipiell noch ein Weiterbetrieb der Schiebetüranlage 1 möglich, wobei vorzugsweise jedoch in der Steuerungseinrichtung 7 ein die Störung bzw. den Ausfall des Elements anzeigendes Signal generiert wird, um diese Situation zu melden und eine Abhilfemaßnahme, insbesondere Reparatur, anzufordern. Dies kann mittels einer optischen und/oder akustischen Warneinrichtung, beispielsweise mittels eines Störsignalmelders 15, erfolgen und/oder von der Steuerungseinrichtung 7 über eine Schnittstelle an eine von der Schiebetüranlage 1 entfernt angeordnete Anzeigeeinrichtung, z.B. in einem Gebäudeleitsystem, übermittelt werden.

Um außerdem auch bei einer Störung eines Positionssensors, z.B. Drehgebers noch eine Erfassung der Geschlossenlage der Schiebeflügel 3 sicherzustellen, kann zusätzlich ein hier nicht dargestellter Endschalter als Initialisierungssensor für die Schließlagenüberwachung vorgesehen sein.

In der Fig. 2 ist die Steuerungseinrichtung 7 der Antriebseinrichtung 2 der Schiebetüranlage 1 schematisch dargestellt. Die Steuerungseinrichtung 7 weist eine redundant, d.h. mit zwei Rechnereinheiten 16a, 16b ausgebildete Rechnereinrichtung auf. Jede Rechnereinrichtung 16a, 16b steuert über ein von einem Überwachungselement 18a, 18b, z.B. sogenannter Watchdog, überwachtes Relais 17a, 17b einen der Antriebsmotoren 11 a, 11 b an. Über ihre Eingänge ist jede Rechnereinrichtung 16a, 16b jeweils mit den Melderelementen 8a, 8b, der Notschalteinrichtung 9, den Sensorelementen 10a, 10b, dem Netzteil 13 und dem elektrischen Energiespeicher 14 verbunden. Die beiden Rechnereinheiten 16a, 16b führen untereinander einen kontinuierlichen Datenaustausch durch, so dass Abweichungen, die auf eine Störung hindeuten, sofort erkannt und entsprechende Maßnahmen eingeleitet werden.

Beispiele für derartige Betriebszustände sind in den nachfolgenden Tabellen 1 bis 8 wiedergegeben. Hierbei sind die Elemente, für die eine Ansteuerung bzw. eine Fehlermeldung vorliegen kann, jeweils mit den ihnen zugewiesenen Bezugszeichen benannt, d.h. konkret die Antriebseinrichtung 2 mit "(2)", die Meldereinrichtung 8 mit "(8)", die Notschalteinrichtung 9 mit "(9)" und die Sensoreinrichtung 10 mit "(10)". Ansteuerungen der betreffenden Elemente sind jeweils mit einem "X" dargestellt, während das Feld bei fehlender Ansteuerung leer ist. Das Vorliegen einer Fehlermeldung ist mit einer "1" und ein störungsfreier Zustand mit einer "0" dargestellt. Bei den vier hinsichtlich des Vorliegens einer Störung überwachten Elementen sind insgesamt sechzehn Betriebszustände, welche durch verschiedene Kombinationen von Fehlermeldungen charakterisiert sind, möglich. Die Reihenfolge der Betriebszustände kann beliebig, d.h. auch von der in den Tabellen gegebenen Nummerierung abweichend sein.

In den Betriebszuständen der Tabelle 1 sind die Meldereinrichtung 8, die Notschalteinrichtung 9 und die Sensoreinrichtung 10 jeweils nicht angesteuert.

Im ersten Betriebszustand 1.1 liegt zudem auch keinerlei Fehlermeldung vor, und die Schiebetüranlage 1 gelangt in ihre Geschlossenlage bzw. verbleibt dort, wenn sie sich schon in Geschlossenlage befindet.

Im Betriebszustand 1.2 liegt eine Fehlermeldung der Antriebseinrichtung 2 vor, woraufhin auch in diesem Betriebszustand die Schiebetüranlage 1 in ihre Geschlossenlage gelangt bzw. dort verbleibt.

Im Betriebszustand 1.3 liegt eine Fehlermeldung der Meldereinrichtung 8 vor, woraufhin die Schiebetüranlage 1 in ihre Geschlossenlage gelangt bzw. dort verbleibt.

Im Betriebszustand 1.4 liegt eine Fehlermeldung der Notschalteinrichtung 9 vor, woraufhin die Schiebetüranlage 1 in ihre Offenlage gelangt bzw. dort verbleibt.

Im Betriebszustand 1.5 liegt eine Fehlermeldung der Sensoreinrichtung 10 vor, woraufhin die Schiebetüranlage 1 in ihre Offenlage gelangt bzw. dort verbleibt.

Den vorgenannten Betriebszuständen 1.2 bis 1.5 ist gemeinsam, dass aufgrund der jeweils vorliegenden Fehlermeldung bereits ein entsprechendes Signal generiert wird, um eine schnellstmögliche Behebung zu veranlassen.

In den nachfolgenden Betriebszuständen 1.6 bis 1.11 liegen Fehlermeldungen bei jeweils zwei Elementen vor. Die Wahrscheinlichkeit des Auftretens derartiger Betriebszustände ist bereits weitaus geringer als bei den vorgenannten Betriebszuständen.

Im Betriebszustand 1.6 liegen Fehlermeldungen der Antriebseinrichtung 2 und der Meldereinrichtung 8 vor, woraufhin die Schiebetüranlage 1 in ihre Geschlossenlage gelangt bzw. dort verbleibt.

Im Betriebszustand 1.7 liegen Fehlermeldungen der Antriebseinrichtung 2 und der Notschalteinrichtung 9 vor, woraufhin die Schiebetüranlage 1 in ihre Geschlossenlage gelangt bzw. dort verbleibt.

Im Betriebszustand 1.8 liegen Fehlermeldungen der Antriebseinrichtung 2 und der Sensoreinrichtung 10 vor, woraufhin die Schiebetüranlage 1 in ihre Geschlossenlage gelangt bzw. dort verbleibt.

Im Betriebszustand 1.9 liegen Fehlermeldungen der Meldereinrichtung 8 und der Notschalteinrichtung 9 vor, woraufhin die Schiebetüranlage 1 in ihre Geschlossenlage gelangt bzw. dort verbleibt.

Im Betriebszustand 1.10 liegen Fehlermeldungen der Meldereinrichtung 8 und der Sensoreinrichtung 10 vor, woraufhin die Schiebetüranlage 1 in ihre Geschlossenlage gelangt bzw. dort verbleibt.

Im Betriebszustand 1.11 liegen Fehlermeldungen der Notschalteinrichtung 9 und der Sensoreinrichtung 10 vor, woraufhin die Schiebetüranlage 1 in ihre Offenlage gelangt bzw. dort verbleibt.

In den Betriebszuständen 1.12 bis 1.15 liegen Fehlermeldungen von jeweils mindestens drei Elementen vor. Diese Betriebszustände werden aufgrund ihrer vernachlässigbar geringen Wahrscheinlichkeit hier nicht näher betrachtet und sind daher in der Tabelle 1 durchgestrichen dargestellt und wurden in den Tabellen 2 bis 8 ganz weggelassen.

Die Tabellen 2 bis 8 sind entsprechend zu lesen, wobei aber nun jeweils mindestens eines der Elemente angesteuert ist.

Tritt in der Praxis beispielsweise zuerst eine Fehlermeldung der Notschalteinrichtung 9 auf (Tabelle 1, Betriebszustand 1.4) so gelangt die Schiebetüranlage 1 in ihre Offenlage, sofern sie sich noch nicht in der Offenlage befindet. Wenn dann noch zusätzlich eine Fehlermeldung der Meldereinrichtung 8 auftritt (Tabelle 1, Betriebszustand 1.9), so gelangt die Schiebetüranlage 1 wieder in ihre Geschlossenlage, da dies bei diesem Ausführungsbeispiel der definiert sichere Zustand der Schiebetüranlage 1 ist. Erfolgt dann eine Ansteuerung der Meldereinrichtung 8 (Tabelle 2, Betriebszustand 2.9), was beispielsweise durch eine sich nähernde Person bewirkt werden kann, so verbleibt die Schiebetüranlage 1 trotz dieser Annäherung in ihrer Geschlossenlage. Ein Passieren der Schiebetüranlage ist dann aber durch manuelle Betätigung der Notschalteinrichtung 9 (Tabelle 4, Betriebszustand 4.9) möglich, woraufhin die Schiebetüranlage 1 wieder in ihre Offenlage gelangt, solange die Notschalteinrichtung 9 betätigt bleibt.

Wenn in einer anderen Situation beispielsweise gleichzeitig Fehlermeldungen der Antriebseinrichtung 2 und der Sensoreinrichtung 10 vorliegen und hierbei Ansteuerungen der Notschalteinrichtung 9 und der Sensoreinrichtung 10 erfolgen (Tabelle 7, Betriebszustand 7.8), so verbleibt die Schiebetüranlage 1 dennoch in ihrem sicheren Zustand, d.h. ihrer Geschlossenlage. Eine Öffnung ist dann manuell durch Aufschieben des Schiebeflügels 3 mittels der Griffeinrichtung 4 möglich.

Selbstverständlich kann bei abweichenden, hier nicht dargestellten Ausführungsbeispielen das Verhalten der Schiebetüranlage in bestimmten Betriebszuständen auch anders sein, als in den Tabellen 1 bis 8 angegeben.

**Tabelle 2:**

| **Betriebszustand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **2.1** | X | | | 0 | 0 | 0 | 0 | zu |
| **2.2** | X | | | 1 | 0 | 0 | 0 | zu |
| **2.3** | X | | | 0 | 1 | 0 | 0 | zu |
| **2.4** | X | | | 0 | 0 | 1 | 0 | zu |
| **2.5** | X | | | 0 | 0 | 0 | 1 | zu |
| **2.6** | X | | | 1 | 1 | 0 | 0 | zu |
| **2.7** | X | | | 1 | 0 | 1 | 0 | zu |
| **2.8** | X | | | 1 | 0 | 0 | 1 | zu |
| **2.9** | X | | | 0 | 1 | 1 | 0 | zu |
| **2.10** | X | | | 0 | 1 | 0 | 1 | zu |
| **2.11** | X | | | 0 | 0 | 1 | 1 | zu |

**Tabelle 3:**

| **Betriebszustand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **3.1** | | X | | 0 | 0 | 0 | 0 | auf |
| **3.2** | | X | | 1 | 0 | 0 | 0 | auf |
| **3.3** | | X | | 0 | 1 | 0 | 0 | auf |
| **3.4** | | X | | 0 | 0 | 1 | 0 | auf |
| **3.5** | | X | | 0 | 0 | 0 | 1 | auf |
| **3.6** | | X | | 1 | 1 | 0 | 0 | auf |
| **3.7** | | X | | 1 | 0 | 1 | 0 | auf |
| **3.8** | | X | | 1 | 0 | 0 | 1 | auf |
| **3.9** | | X | | 0 | 1 | 1 | 0 | auf |
| **3.10** | | X | | 0 | 1 | 0 | 1 | auf |
| **3.11** | | X | | 0 | 0 | 1 | 1 | auf |

**Tabelle 4:**

| **Betriebszustand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **4.1** | X | X | | 0 | 0 | 0 | 0 | auf |
| **4.2** | X | X | | 1 | 0 | 0 | 0 | auf |
| **4.3** | X | X | | 0 | 1 | 0 | 0 | auf |
| **4.4** | X | X | | 0 | 0 | 1 | 0 | auf |
| **4.5** | X | X | | 0 | 0 | 0 | 1 | auf |
| **4.6** | X | X | | 1 | 1 | 0 | 0 | auf |
| **4.7** | X | X | | 1 | 0 | 1 | 0 | auf |
| **4.8** | X | X | | 1 | 0 | 0 | 1 | auf |
| **4.9** | X | X | | 0 | 1 | 1 | 0 | auf |
| **4.10** | X | X | | 0 | 1 | 0 | 1 | auf |
| **4.11** | X | X | | 0 | 0 | 1 | 1 | auf |

**Tabelle 5:**

| **Betriebszu-stand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **5.1** | | | X | 0 | 0 | 0 | 0 | auf |
| **5.2** | | | X | 1 | 0 | 0 | 0 | zu |
| **5.3** | | | X | 0 | 1 | 0 | 0 | auf |
| **5.4** | | | X | 0 | 0 | 1 | 0 | auf |
| **5.5** | | | X | 0 | 0 | 0 | 1 | auf |
| **5.6** | | | X | 1 | 1 | 0 | 0 | zu |
| **5.7** | | | X | 1 | 0 | 1 | 0 | zu |
| **5.8** | | | X | 1 | 0 | 0 | 1 | auf |
| **5.9** | | | X | 0 | 1 | 1 | 0 | auf |
| **5.10** | | | X | 0 | 1 | 0 | 1 | zu |
| **5.11** | | | X | 0 | 0 | 1 | 1 | auf |

**Tabelle 6:**

| **Betriebszustand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **6.1** | X | | X | 0 | 0 | **0** | **0** | zu |
| **6.2** | X | | X | 1 | 0 | 0 | 0 | zu |
| **6.3** | X | | X | 0 | 1 | 0 | 0 | zu |
| **6.4** | X | | X | 0 | 0 | 1 | 0 | zu |
| **6.5** | X | | X | 0 | 0 | 0 | 1 | zu |
| **6.6** | X | | X | 1 | 1 | 0 | 0 | zu |
| **6.7** | X | | X | 1 | 0 | 1 | 0 | zu |
| **6.8** | X | | X | 1 | 0 | 0 | 1 | zu |
| **6.9** | X | | X | 0 | 1 | 1 | 0 | zu |
| **6.10** | X | | X | 0 | 1 | 0 | 1 | zu |
| **6.11** | X | | X | 0 | 0 | 1 | 1 | zu |

**Tabelle 7:**

| **Betriebszustand Nr.** | **Ansteuerung** | | | **Fehlermeldung** | | | | **Verhalten der Schiebetüranlage** |
|---|---|---|---|---|---|---|---|---|
| | **(8)** | **(9)** | **(10)** | **(2)** | **(8)** | **(9)** | **(10)** | |
| **7.1** | | X | X | 0 | 0 | 0 | 0 | **auf** |
| **7.2** | | X | X | 1 | 0 | 0 | 0 | auf |
| **7.3** | | X | X | 0 | 1 | 0 | 0 | auf |
| **7.4** | | X | X | 0 | 0 | 1 | 0 | auf |
| **7.5** | | X | X | 0 | 0 | 0 | 1 | auf |
| **7.6** | | X | X | 1 | 1 | 0 | 0 | auf |
| **7.7** | | X | X | 1 | 0 | 1 | 0 | auf |
| **7.8** | | X | X | 1 | 0 | 0 | 1 | zu |
| **7.9** | | X | X | 0 | 1 | 1 | 0 | auf |
| **7.10** | | X | X | 0 | 1 | 0 | 1 | auf |
| **7.11** | | X | X | 0 | 0 | 1 | 1 | auf |

**Tabelle 8:**

| **Betriebszustand Nr.** | **Ansteuerung** | | | **Fehlermeldung** | | | | **Verhalten der** |
|---|---|---|---|---|---|---|---|---|
| | **(8)** | **(9)** | **(10)** | **(2)** | **(8)** | **(9)** | **(10)** | **Schiebetüranlage** |
| **8.1** | X | X | X | 0 | 0 | 0 | 0 | auf |
| **8.2** | X | X | X | 1 | 0 | 0 | 0 | auf |
| **8.3** | X | X | X | 0 | 1 | 0 | 0 | zu |
| **8.4** | X | X | X | 0 | 0 | 1 | 0 | zu |
| **8.5** | X | X | X | 0 | 0 | 0 | 1 | zu |
| **8.6** | X | X | X | 1 | 1 | 0 | 0 | zu |
| **8.7** | X | X | X | 1 | 0 | 1 | 0 | zu |
| **8.8** | X | X | X | 1 | 0 | 0 | 1 | zu |
| **8.9** | X | X | X | 0 | 1 | 1 | 0 | zu |
| **8.10** | X | X | X | 0 | 1 | 0 | 1 | zu |
| **8.11** | X | X | X | 0 | 0 | 1 | 1 | zu |

### Liste der Referenzzeichen

- 1: Schiebetüranlage
- 2: Antriebseinrichtung
- 3: Schiebeflügel
- 4: Griffeinrichtung
- 5: Festfeld
- 6: Oberlicht
- 7: Steuerungseinrichtung
- 8: Meldereinrichtung
- 8a: Melderelement
- 8b: Melderelement
- 9: Notschalteinrichtung
- 10: Sensoreinrichtung
- 10a: Sensorelement
- 10b: Sensorelement
- 11a: Antriebsmotor
- 11b: Antriebsmotor
- 12: Getriebe
- 13: Netzteil
- 14: Energiespeicher
- 15: Störsignalmelder
- 16a: Rechnereinheit
- 16b: Rechnereinheit
- 17a: Relais
- 17b: Relais
- 18a: Überwachungselement
- 18b: Überwachungselement

## Patentansprüche

1. Schiebetüranlage (1) mit einer Antriebseinrichtung (2) zum automatischen Betrieb mindestens eines Schiebeflügels (3), mit einer Steuerungseinrichtung (7) zur Ansteuerung der Antriebseinrichtung (2), mit einer Sensoreinrichtung (10) zur Erkennung der Bewegung und/oder Anwesenheit von Personen im Bereich der Schiebetüranlage (1), und mit einer Meldereinrichtung (8) zur Erkennung von Gefahrensituationen, insbesonderte des Auftretens von Feuer, Rauch oder dergleichen,
wobei die Meldereinrichtung (8) beim Vorliegen einer Gefahrensituation ein diese Gefahrensituation anzeigendes Signal an die Steuerungseinrichtung (7) abgibt, und
wobei die Steuerungseinrichtung (7) so ausgebildet ist, dass beim Vorliegen einer Gefahrensituation ein automatisches, durch die Antriebseinrichtung (2) bewirktes Schließen des Schiebeflügels (3) erfolgt,
**dadurch gekennzeichnet,**
**dass** ferner eine Notschalteinrichtung (9) vorhanden ist, durch deren Betätigung ein durch die Antriebseinrichtung (2) bewirktes Öffnen des Schiebeflügels (3) zur Freigabe eines Flucht- und Rettungswegs auslösbar ist,
wobei nach Wegfall der Betätigung der nichtrastend ausgebildeten Notschalteinrichtung (9) ein durch die Antriebseinrichtung (2) bewirktes Schließen des Schiebeflügels (3) erfolgt.

2. Schiebetüranlage nach Anspruch 1,
**dadurch gekennzeichnet, dass** die Antriebseinrichtung (2) eine redundant, d.h. mit mindestens zwei Antriebsmotoren (11a, 11 b) ausgebildete, elektrische Motoreneinrichtung aufweist.

3. Schiebetüranlage nach Anspruch 1,
**dadurch gekennzeichnet, dass** die Antriebseinrichtung (2) eine redundant, d.h. mit mindestens einem Netzteil (13) und mindestens einem elektrischen Energiespeicher (14) ausgebildete, elektrische Energieversorgung aufweist.

4. Schiebetüranlage nach Anspruch 1,
**dadurch gekennzeichnet, dass** die Sensoreinrichtung (10) redundant ausgebildet ist, indem sie mindestens zwei Sensorelemente (10a, 10b) aufweist.

5. Schiebetüranlage nach Anspruch 1,
**dadurch gekennzeichnet, dass** die Meldereinrichtung (8) redundant ausgebildet ist, indem sie mindestens zwei Melderelemente (8a, 8b) aufweist.

6. Schiebetüranlage nach Anspruch 1,
**dadurch gekennzeichnet, dass** die Notschalteinrichtung (9) redundant ausgebildet ist.

7. Schiebetüranlage nach Anspruch 1,
**dadurch gekennzeichnet, dass** die Signale der Sensoreinrichtung (10), der Notschalteinrichtung (9) und der Meldereinrichtung (8) einer Rechnereinrichtung der Steuerungseinrichtung (7) zugeleitet werden.

8. Schiebetüranlage nach einem oder mehreren der vorhergehenden Ansprüche,
**dadurch gekennzeichnet, dass** bei Erkennung einer oder mehrerer Störungen der Antriebseinrichtung (2) und/oder der Meldereinrichtung (8) und/oder der Notschalteinrichtung (9) und/oder der Sensoreinrichtung (10) und/oder der Rechnereinrichtung und/oder des elektrischen Energieversorgungsnetzes und/oder des elektrischen Energiespeichers (14) eine Sicherheitsreaktion der Schiebetüranlage (1) erfolgt.

9. Verfahren zum Betrieb einer Schiebetüranlage (1) nach Anspruch 1, wobei durch eine Antriebseinrichtung (2) ein automatischer Betrieb mindestens eines Schiebeflügels (3) durchführbar ist, und
wobei durch eine Steuerungseinrichtung (7) eine Ansteuerung der Antriebseinrichtung (2) erfolgt, und
wobei durch eine Sensoreinrichtung (10) eine Erkennung der Bewegung und/oder Anwesenheit von Personen im Bereich der Schiebetüranlage (1) erfolgt, und
wobei durch eine Meldereinrichtung (8) eine Erkennung von Gefahrensituationen, insbesondere des Auftretens von Feuer, Rauch oder dergleichen, erfolgt, und
wobei die Meldereinrichtung (8) beim Vorliegen einer Gefahrensituation ein diese Gefahrensituation anzeigendes Signal an die Steuerungseinrichtung (7) abgibt, und
wobei beim Vorliegen einer Gefahrensituation ein automatisches, durch die Steuerungseinrichtung (7) angesteuertes und durch die Antriebseinrichtung (2) bewirktes Schließen des Schiebeflügels (3) erfolgt,
**dadurch gekennzeichnet,**
**dass** durch die Betätigung einer Notschalteinrichtung (9) ein durch die Antriebseinrichtung (2) bewirktes Öffnen des Schiebeflügels (3) zur Freigabe eines Flucht- und Rettungswegs auslösbar ist,
wobei nach Wegfall der Betätigung der nichtrastend ausgebildeten Notschalteinrichtung (9) ein durch die Antriebseinrichtung (2) bewirktes Schließen des Schiebeflügels (3) erfolgt.

10. Verfahren nach Anspruch 9,
**dadurch gekennzeichnet, dass** abhängig von der Ansteuerung bzw. Betätigung der Meldereinrichtung (8) und/oder der Notschalteinrichtung (9) und/oder der Sensoreinrichtung (10) und/oder abhängig von der Erkennung einer oder mehrerer Störungen der Antriebseinrichtung (2) und/oder der Meldereinrichtung (8) und/oder der Notschalteinrichtung (9) und/oder der Sensoreinrichtung (10) und/oder der Rechnereinrichtung und/oder des elektrischen Energieversorgungsnetzes und/oder des elektrischen Energiespeichers (14) ein oder mehrere weitere Verfahrensschritte durchgeführt werden, wie es in den Tabellen 1 bis 8 angegeben ist.

## Claims

1. Sliding door assembly (1) having a drive device (2) for the automatic operation of at least one sliding sash (3),
having a control device (7) for activating the drive device (2),
having a sensor device (10) for detecting the movement and/or presence of individuals in the region of the sliding door assembly (1) and
having a warning device (8) for detecting hazardous situations, in particular the occurrence of fire, smoke or the like,
when a hazardous situation is present, the warning device (8) outputting a signal indicating this hazardous situation to the control device (7) and the control device (7) being designed in such a way that, when a hazardous situation is present, automatic closure of the sliding sash (3), effected by the drive device (2), is carried out, **characterized in that**
there is also an emergency switching device (9), the actuation of which is able to trigger opening of the sliding sash (3), effected by the drive device (2), in order to open an escape and rescue route,
wherein, following the cessation of the actuation of the non-latching emergency switching device (9), closure of the sliding sash (3), effected by the drive device (2), is carried out.

2. Sliding door assembly according to Claim 1, **characterized in that** the drive device (2) has an electric motor device formed redundantly, i.e. with at least two drive motors (11a, 11b).

3. Sliding door assembly according to Claim 1, **characterized in that** the drive device (2) has an electric power supply formed redundantly, i.e. with at least one power unit (13) and at least one electric energy store (14).

4. Sliding door assembly according to Claim 1, **characterized in that** the sensor device (10) is formed redundantly, **in that** it has at least two sensor elements (10a, 10b).

5. Sliding door assembly according to Claim 1, **characterized in that** the warning device (8) is formed redundantly, **in that** it has at least two warning elements (8a, 8b).

6. Sliding door assembly according to Claim 1, **characterized in that** the emergency switching device (9) is formed redundantly.

7. Sliding door assembly according to Claim 1, **characterized in that** the signals from the sensor device (10), the emergency switching device (9) and the warning device (8) are fed to a computer device belonging to the control device (7).

8. Sliding door assembly according to one or more of the preceding claims,
**characterized in that**, upon the detection of one or more faults of the drive device (2) and/or the warning device (8) and/or the emergency switching device (9) and/or the sensor device (10) and/or the computer device and/or the electric power supply network and/or the electric energy store (14), a safety reaction of the sliding door assembly (1) is carried out.

9. Method for operating a sliding door assembly (1) according to Claim 1,
wherein automatic operation of at least one sliding sash (3) can be carried out by a drive device (2), and
wherein activation of the drive device (2) is carried out by a control device (7), and
wherein detection of the movement and/or presence of individuals in the region of the sliding door assembly (1) is carried out by a sensor device (10), and
wherein detection of hazardous situations, in particular the occurrence of fire, smoke or the like, is carried out by a warning device (8), and wherein, when a hazardous situation is present, the warning device (8) outputs a signal indicating this hazardous situation to the control device (7), and
wherein, when a hazardous situation is present, automatic closure of the sliding sash (3), activated by the control device (7) and effected by the drive device (2), is carried out, **characterized in that**,
as a result of the actuation of an emergency switching device (9), opening of the sliding sash (3), effected by the drive device (2), can be triggered in order to open an escape and rescue route,
wherein, following the cessation of the actuation of the non-latching emergency switching device (9), closure of the sliding sash (3), effected by the drive device (2), is carried out.

10. Method according to Claim 9,
**characterized in that**, depending on the activation or actuation of the warning device (8) and/or the emergency switching device (9) and/or the sensor device (10) and/or depending on the detection of one or more faults of the drive device (2) and/or the warning device (8) and/or the emergency switching device (9) and/or the sensor device (10) and/or the computer device and/or the electric power supply network and/or the electric energy store (14), one or more further method steps are carried out, as indicated in Tables 1 to 8.

## Revendications

1. Installation de porte coulissante (1) comportant un dispositif d'entraînement (2) pour un fonctionnement automatique d'au moins un ouvrant coulissant (3),
comportant un dispositif de commande (7) destiné à commander le dispositif d'entraînement (2),
comportant un dispositif à capteurs (10) destiné à détecter le mouvement et/ou la présence de personnes dans la région de l'installation de porte coulissante (1), et
comportant un dispositif de signalisation (8) destiné à détecter des situations dangereuses, notamment la survenue d'un incendie, de fumée ou autres,
dans lequel le moyen de signalisation (8), en présence d'une situation dangereuse, fournit un signal indiquant la situation dangereuse au dispositif de commande (7), et
dans lequel le dispositif de commande (7) est conçu de manière à provoquer, en présence d'une situation dangereuse, une fermeture automatique par le dispositif d'entraînement (2) de l'ouvrant coulissant (3), **caractérisé en ce qu'**il est en outre prévu un dispositif de secours (9) au moyen duquel l'actionnement d'une ouverture de l'ouvrant coulissant (3) provoquée par le dispositif d'entraînement (2) peut être déclenchée pour libérer une voie d'évacuation et de secours,
dans lequel, après l'interruption de l'actionnement du dispositif de secours (9) réalisé de manière non bloquante, il se produit une fermeture de l'ouvrant coulissant (3) provoquée par le dispositif d'entraînement (2).

2. Installation de porte coulissante selon la revendication 1,
**caractérisée en ce que** le dispositif d'entraînement (2) comporte un dispositif à moteur électrique réalisé de manière redondante, c'est-à-dire de manière à comporter au moins deux moteurs d'entraînement (11a, 11b).

3. Installation de porte coulissante selon la revendication 1,
**caractérisée en ce que** le dispositif d'entraînement (2) comporte une alimentation en énergie électrique réalisée de manière redondante, c'est-à-dire de manière à comporter au moins une alimentation électrique (13) et au moins un accumulateur d'énergie électrique (14).

4. Installation de porte coulissante selon la revendication 1,
**caractérisée en ce que** le dispositif à capteurs (10) est réalisé de manière redondante, c'est-à-dire qu'il comporte au moins deux éléments capteurs (10a, 10b).

5. Installation de porte coulissante selon la revendication 1,
**caractérisée en ce que** le dispositif de signalisation (8) est réalisé de manière redondante, c'est-à-dire qu'il comporte au moins deux éléments de signalisation (8a, 8b).

6. Installation de porte coulissante selon la revendication 1,
**caractérisée en ce que** le dispositif de secours (9) est réalisé de manière redondante.

7. Installation de porte coulissante selon la revendication 1,
**caractérisée en ce que** les signaux du dispositif à capteurs (10), du dispositif de secours (9) et du dispositif de signalisation (8) sont acheminés vers un dispositif calculateur du dispositif de commande (7).

8. Installation de porte coulissante selon une ou plusieurs des revendications précédentes,
**caractérisée en ce que**, lors de la détection d'une ou plusieurs perturbations du dispositif d'entraînement (2) et/ou du dispositif de signalisation (8) et/ou du dispositif de secours (9) et/ou du dispositif à capteurs (10) et/ou du dispositif calculateur et/ou du réseau d'alimentation en énergie électrique et/ou de l'accumulateur d'énergie électrique (14), il se produit une réaction de sécurité de l'installation de porte coulissante (1).

9. Procédé de mise en fonctionnement d'une installation de porte coulissante (1) selon la revendication 1,
dans lequel une mise en fonctionnement automatique d'au moins un ouvrant coulissant (3) peut être effectuée par un dispositif d'entraînement (2), et
dans lequel une commande du dispositif d'entraînement (2) est effectuée par un dispositif de commande (7), et dans lequel une détection du mouvement et/ou de la présence de personnes dans la région de l'installation de porte coulissante (1) est effectuée par un dispositif à capteurs (10), et
dans lequel une détection de situations dangereuses, notamment de la survenue d'un incendie, de fumée, ou autres, est effectuée par un dispositif de signalisation (8), et
dans lequel le dispositif de signalisation (8), lors de la présence d'une situation dangereuse, délivre à l'unité de commande (7) un signal indiquant ladite situation dangereuse, et
dans lequel, lors de la présence d'une situation dangereuse, une fermeture automatique de l'ouvrant coulissant (3), commandée par le dispositif de commande (7) et provoquée par le dispositif d'entraînement (2), est effectuée,
**caractérisé en ce qu'**une ouverture provoquée par le dispositif de commande (2) de l'ouvrant coulissant (3) peut être déclenchée pour libérer une voie d'évacuation et de secours par actionnement d'un dispositif de secours (9),
dans lequel, après que l'actionnement du dispositif de secours (9) réalisé de manière non bloquante a été interrompu, une fermeture de l'ouvrant coulissant (3) provoquée par le dispositif d'entraînement (2) est effectuée.

10. Procédé selon la revendication 9,
**caractérisé en ce qu'**une ou plusieurs étapes de procédé supplémentaires sont effectuées, comme indiqué dans les tableaux 1 à 8, en fonction de la commande ou de l'actionnement du dispositif de signalisation (8) et/ou du dispositif de secours (9) et/ou du dispositif à capteurs (10) et/ou en fonction de la détection d'une ou plusieurs perturbations du dispositif d'entraînement (2) et/ou du dispositif de signalisation (8) et/ou du dispositif de secours (9) et/ou du dispositif à capteurs (10) et/ou du dispositif calculateur et/ou du réseau d'alimentation en énergie électrique et/ou de l'accumulateur d'énergie électrique (14).
